# EUROPÄISCHE PATENTSCHRIFT

(11) **EP 0 012 234 B1**
(45) Veröffentlichungstag und Bekanntmachung des Hinweises auf die Patenterteilung: **16.02.1983**
(21) Anmeldenummer: 79104529.7
(22) Anmeldetag: 16.11.1979
(51) Int. Cl.: F21S 3/02, H01R 33/08

(54) **Leuchtstofflampen-Set**
Fluorescent lighting fixture
Armature à lampe fluorescente

(30) Priorität: 13.12.1978 DE 2853854
(43) Veröffentlichungstag der Anmeldung: 25.06.1980
(73) Patentinhaber: Patent-Treuhand-Gesellschaft für elektrische Glühlampen mbH, 81543 München (DE)
(72) Erfinder: Bode, Hans-Karl, D-8900 Augsburg (DE); Doll, Peter, D-1000 Berlin 41 (DE); Gotz, Roland, D-8000 München 71 (DE); Händler, Lothar, Dipl.-Kfm., D-8031 Gernlinden (DE); Jendrewski, Alfons, D-8000 München 71 (DE); Leyendecker, Helmut, Dr.-Ing., D-8021 Taufkirchen (DE); Nadler, Gerhard, Dipl.-Ing., D-8000 München 90 (DE); Rasch, Erhard, Dipl.-Phys., D-8012 Ottobrunn (DE); Roth, Lutz, Dipl.-Ing., D-8000 München 83 (DE); Witte, Dieter, D-4000 Düsseldorf 11 (DE)

## Beschreibung

Die Erfindung betrifft ein Leuchtstofflampen-Set, bestehend aus einer stabförmigen Leuchtstofflampe und einem langgestreckten, rinnenförmigen Trägerprofil, das in seiner Breite nur wenig größer ist als der Durchmesser des Entladungsgefäßes. Die Leuchtstofflampe ist über dem Trägerprofil parallel zu diesem und ohne Berührung mit diesem angeordnet und in Fassungsteilen kontaktierend gehaltert, wobei diese mittels an ihnen angeordneter Fußteile jeweils an den stirnseitigen Enden des Trägerprofils axial einschiebbar sind. Im Hohlraum des Trägerprofils sind eine Vorschaltdrossel, ein Starterelement sowie Stromzuführungsleitungen untergebracht. Insbesondere ist das Set für Leuchtstofflampen vorgesehen, deren Entladungsgefäß einen gegenüber Standardlampen kleineren Durchmesser von 26 mm aufweist.

Es sind Trägerprofile für Standard-Leuchtstofflampen (diese haben einen Rohrdruchmesser von 38 mm) bekannt, die z.B. rinnenförmig oder allseitig geschlossen quaderförmig ausgebildet sind, wobei im hohlförmigen Innern die Vorschaltdrossel untergebracht ist. Als Material für die Trägerprofile ist üblicherweise Metallblech verwendet, das gegenüber den an der Drossel auftretenden hohen Temperaturen beständig ist und das auch die Wärmeableitung übernimmt. Die Anordnung ist dabei so getroffen, daß das Trägerprofil zur Lampenseite hin geschlossen ist; z.B. ist bei einem U-förmigen Trägerprofil das mittlere Wandungsteil dem Lampenkörper zugewandt. Zwischen Trägerprofil und Lampenkörper ist stets ein Abstand von 1 bis 2 cm (oder mehr) eingehalten. Die an den Stirnseiten des Trägerprofils befindlichen Fassungen sind überwiegend fest montiert, sie bleiben bei einem Lampenwechsel in ihrer Position unverändert. Die Fassungen sind z.B. seitlich mit Schlitzen versehen, über die die Sockelstifte der Leuchtstofflampe eingeführt sind (der Lampenkörper wird beim Einsetzen achsparallel verschoben). Durch Drehung des Lampenkörpers um seine Längsachse ist eine Arretierung der Lampe erreicht. Die Lampen werden jeweils über einen Glimmzünder gezündet, der - evtl. in Kombination mit weiteren Schaltungselementen - in einem Startergehäuse aus Kunststoff untergebracht ist. Das Trägerprofil weist eine Aufnahme auf, in die der Starter austauschbar eingesetzt ist. Um das Auswechseln des Starters zu ermöglichen, ist dieser nur teilweise im Trägerprofil eingelassen - mit einem Teil ragt das Startergehäuse aus dem Trägerprofil heraus. Der Lampenkörper ist in einem gewissen Abstand dazu darüberliegend angeordnet. Die vorbeschriebenen Leuchtenausführungen können noch mit einer die Lampe abdeckenden Blende versehen sein.

Nach der DE-B-1 097 032 ist ein Träger für eine oder mehrere Leuchtstofflampen bekannt, der ein langgestrecktes, schmales, rinnenförmiges Profil aufweist, und an dessen Stirnseiten jeweils Halter mit den Lampenfassungen angebracht sind. Zum Zwecke der Verpackung und des Transports sind die Fassungshalter vom Träger lösbar. Hierzu sind an den Fassungshaltern befestigte U-förmige Federbügel vorgesehen, die in den Träger seitlich einschiebbar sind. Einer der Schenkel eines jeden Federbügels weist ein abgebogenes Ende auf, das in einen entsprechenden Querschlitz der nach innen abgewinkelten Trägerlängsränder einzurasten ist. Bei den vorliegenden üblichen Drehfassungen mit seitlichem Schlitz sind die Lampen durch achsparallele Verschiebung und anschließendes Drehen einsetzbar, dabei bleiben die Fassungshalter mit dem Träger in eingeschobener Stellung der Federbügel fest verbunden. Die Fassungen sind derart am Träger angeordnet, daß die offene Seite des rinnenförmigen Trägers (bei montierter Leuchte zur Wand hin gerichtet) von den eingesetzten Lampen abgewandt ist. Die Lampen haben zum Träger den üblichen großen Abstand von mehr als 1 cm, wobei die Breite des Trägers nur wenig größer als der Durchmesser eines Lampenkolbens ist. Im Hohlraum des rinnenförmigen Trägers sind Vorschaltdrossel und Starter untergebracht, die über die abgewinkelten Randteile des Trägers fixiert sind.

Die bekannten Anordnungen sind insbesondere in ihrer Dimensionierung von Nachteil. Die Trägerprofile sind meist verhältnismäßig hoch - nicht zuletzt durch die Abmessungen der Vorschaltgeräte bedingt - und, da auch ein beträchtlicher Abstand zwischen Trägerprofil und Lampenkörper vorhanden ist, wird relativ viel Raum bei der Installation benötigt.

Der Erfindung liegt die Aufgabe zugrunde, ein Leuchtstofflampen-Set in kompakter Bauweise zu schaffen. Es soll einfach in der Handhabung sein und vielfältige Einsatzmöglichkeiten bieten.

Das Leuchtstofflampen-Set mit den im Oberbegriff des Hauptanspruchs genannten Merkmalen ist erfindungsgemäß dadurch gekennzeichnet, daß die offene Seite des Trägerprofils dem Entladungsgefäß der Leuchtstofflampe zugewandt ist und die Seitenwände des Trägerprofils so weit hochgezogen sind, daß das Entladungsgefäß geringfügig im Trägerprofil eingebettet ist, wobei der unterhalb des Entladungsgefäßes befindliche Hohlraum des Trägerprofils - begrenzt durch das Bodenteil - eine Höhe h aufweist, die kleiner ist als der Durchmesser d des Entladungsgefäßes, und daß die Fassungsteile an den stirnseitigen Enden des Trägerprofils aus ihrer normalen Betriebsstellung axial so weit nach außen in eine gerastete Stellung verschiebbar ausgebildet sind, daß die Leuchtstofflampe ohne weitere Maßnahmen aus den Fassungsteilen herausnehmbar ist.

Indem z.B. eine Leuchtstofflampe verwendet ist, deren Entladungsgefäß einen Durchmesser d von nur 26 mm hat, ist eine äußerst kompakte Leuchteneinheit geschaffen. Die lichte Höhe h zwischen dem Bodenteil des Trägerprofils und der Unterseite des Entladungsgefäßes beträgt vorzugsweise etwa 2/3 des Durchmessers d des Entladungsgefäßes.

Das im Innern des Trägerprofils untergebrachte Vorschaltgerät ist eine Drossel von extrem flacher Bauweise. Ihre maximale Höhe - mit evtl. umgebender Isolierung - ist durch die Höhe h des Trägerprofils festgelegt. Das rohrförmige Entladungsgefäß ist geringfügig im Trägerprofil eingebettet, wodurch eine der Lampe zugewandte Abdeckung beim Trägerprofil entfallen kann; die Lampe ist jedoch mit dem Trägerprofil nicht in Berührung. In dieser Anordnung stellen Trägerprofil und Lampe eine bauliche Einheit mit minimalen Querschnittsabmessungen dar.

Um die Minimalabmessungen erreichen zu können, sind auch die Fassungen entsprechend ausgebildet. So sind die Fassungsteile axial verschiebbar. Sie bestehen jeweils aus einer den Lampensockel aufnehmenden Kappe und einem daran angesetzten flacheren Fußteil in Form eines langgestreckten Quaders, das bei montierter Lampe im Trägerprofil eingeschoben ist. Zum Lampenwechsel werden die Fassungsteile vom Trägerprofil seitlich abgezogen; sie bleiben allerdings mit dem Trägerprofil über die Enden der Fußteile verbunden. Die Fixierung des Fassungsteile in den beiden Stellungen ist durch eine Rastvorrichtung vorgenommen. Im eingeschobenen Zustand der Fassungsteile sind die Lampensockel von den jeweiligen Fassungskappen vollständig umschlossen. Die Fassungsteile weisen in einem hinteren Raum der Kappe, der in den hohlförmig ausgebildeten Fußteil übergeht, Steckanschlüsse für die Kontaktierung der Lampensockelstifte auf. Der Anschluß der Lampe erfolgt durch einfaches Einstecken der Sockelstifte in am Kappenteil vorhandene Bohrungen, hinter denen die Stromanschlüsse angebracht sind. Ein Verdrehen des Lampenkörpers - wie dies bei den meisten herkömmlichen Leuchtstofflampenarmaturen zu erfolgen hat - ist bei der erfindungsgemäßen Ausführung des Trägerprofils nicht notwendig. Die bei eingesetzter Lampe auf die Sockel aufgeschobenen Fassungsteile ergeben eine sichere Halterung.

Indem die Fassungsteile aber auch vom Trägerprofil vollständig abziehbar sind - die Rastvorrichtung ist entsprechend ausgebildet - lassen sich gleichartige Fassungsteile für verschieden lange Trägerprofile verwenden. Es können somit Leuchtstofflampen-Sets nach einer Art Baukastensystem für verschiedene Leistungsstufen von Leuchtstofflampen (mit einem Durchmesser von 26 mm) geschaffen werden. Lediglich die Trägerprofile mit den integrierten Vorschaltgeräten und Starterelementen müssen auf den jeweiligen Lampentyp abgestimmt sein.

Das erfindungsgemäße Leuchtstofflampen-Set kann als anschlußfertige Einheit ausgebildet sein, es weist dann ein aus einem Fassungsteil herausführendes Kabel mit Netzstecker auf. Somit ist das Lampen-Set bezüglich des Einsatzortes variabel (Möbelbeleuchtung etc.). Das Lampen-Set kann aber auch für einen Festanschluß sein, z.B. bei Kabelauslaß an einer Zimmerwand. Der Anschluß wird dann an einer Klemme im Trägerprofil vorgenommen, wobei das Bodenteil des Trägers eine Einführungsöffnung für das Netzkabel aufweist.

Das erfindungsgemäße Leuchtstofflampen-Set stellt eine kompakte Leuchteneinheit dar mit minimalen Querschnittsabmessungen. Aufgrund des geringen Platzdarfes bei der Installation bieten sich vielfältige Einsatzmöglichkeiten. Die Handhabung des Sets ist, insbesondere was den Lampenwechsel anbelangt, äußerst einfach und sicher.

Die Erfindung ist anhand eines in den folgenden Figuren wiedergegebenen Ausführungsbeispiels näher erläutert.
Figur 1 zeigt das Leuchtstofflampen-Set in Vorderansicht;
Figur 2 ist eine Vorderansicht - teilweise im Schnitt - des Leuchtstofflampen-Sets, bei dem ein Fassungsteil herausgezogen und ein Fassungsteil eingeschoben ist;
Figur 3 ist ein Querschnitt durch das Leuchtstofflampen-Set;
Figur 4 ist eine Draufsicht auf das Leuchtstofflampen-Set nach Figur 2 bei teilweise weggelassenem Leuchtstofflampenkolben;
Figur 5 zeigt die am Fassungsteil angebrachte Rastfeder in Draufsicht;
Figur 6 ist eine Seitenansicht der Rastfeder nach Figur 5;
Figur 7 ist ein Querschnitt durch eines der Enden des Trägerprofils (ohne Lampe);
Figur 8 zeigt einen Längsschnitt durch eines der Fassungsteile - bei nicht eingesetzter Lampe;
Figur 9 gibt das Stanzteil eines in der Fassung eingesetzten Kontaktbleches - für die Kontaktierung der Sockelstifte - in der Draufsicht wieder;
Figur 10 ist die Seitenansicht eines bereits zurechtgebogenen Kontaktbleches nach Figur 9.

Aus der Darstellung in Figur 1 wird insbesondere die kompakte Bauweise des Leuchtstofflampen-Sets 1 deutlich. Diese besteht aus der Leuchtstofflampe 2 - im Ausführungsbeispiel ist eine 18-Watt-Lampe verwendet - und dem Trägerprofil 3 mit an den stirnseitigen Enden angebrachten Fassungsteilen 4, 5. Im Innern des Trägerprofils 3 ist eine flache Vorschaltdrossel 6 untergebracht. Letztere ist mit einer Temperatursicherung 7 - an der einen Stirnseite - versehen und ist vorteilhaft mit dem Starterelement 8 - an der anderen Stirnseite - baulich vereinigt.

Wie auch die Figuren 2 und 3 zeigen, ist das rohrförmige Entladungsgefäß 9 der Leuchtstofflampe 2 - dieses hat einen Durchmesser d von 26 mm - im rinnenförmigen Trägerprofil 3 (in etwa C-förmig) geringfügig eingebettet, indem die Seitenwände 10 das Trägerprofils 3 - dieses besteht aus Metallblech - entsprechend hochgezogen sind. Der unterhalb des Entladungsgefäßes 9 befindliche Hohlraum des Trägerprofils weist eine Höhe h auf - begrenzt durch das Bodenteil 11 - die kleiner ist als der Durchmesser d; die Höhe h beträgt vorzugsweise etwa 2/3 des Durchmessers d. Die Breite b des Trägerprofils ist nur wenig größer als der Durchmesser d des Entladungsgefäßes 9. Die im Trägerprofil 3 integrierte Vorschaltdrossel 6 weist entsprechend geringe Querschnittsabmessungen auf. Mit den am Entladungsgefäß 9 entlangführenden Randteilen 12 der Seitenwände 10, die dachförmig abgewinkelt sind, ist vorteilhaft das Vorschaltgerät 6 (schematisiert dargestellt) im Trägerprofil 3 fixiert. Das Vorschaltgerät 6 ist von einer Isolierung umgeben, die das dichte Anliegen der Wandungsteile 10, 11 möglich macht.

In der Figur 2 ist auch die axiale Verschiebbarkeit der Fassungsteile 4, 5 gezeigt. Das Fassungsteil 4 ist aus dem Trägerprofil ein Stück herausgezogen, wodurch der Lampensockel 13 freigelegt ist. Der sich am gegenüberliegenden Ende befindliche Lampensockel ist von dem Fassungsteil 5, das im Trägerprofil e!nge- schoben ist, vollständig umschlossen; das Sockelteil ist dadurch berührungssicher untergebracht. Um einen Lampenwechsel vorzunehmen, werden die Fassungsteile 4, 5 (evtl. auch nur eines der Fassungsteile) vom Trägerprofil 3 abgezogen; die Fassungsteile bleiben jedoch mit dem Trägerprofil verbunden.

Die Fassungsteile 4, 5 sind aus Kunststoff und bestehen jeweils aus einer das Lampenende aufnehmenden Kappe 14 und einem daran angesetzten flacheren Fußteil 15 (siehe auch Figur 8); letzteres ist in das Trägerprofil 3 einschiebbar. Wie insbesondere der Figur 4 zu entnehmen ist, sind die Fassungsteile 4, 5 jeweils aus zwei Schalenhälften 16, 17 gebildet, die über eine Schnappverbindung zusammengefügt sind. Auf den jeweiligen Fußteilen 15 liegt eine Rastfeder 18 auf, die aus einem Blechstanzteil besteht (insbesondere Figuren 4, 5 und 6). Die Rastfeder 18 hat ein ebenes Mittelteil 19, an dem die Laschenpaare 20, 21 angebracht sind. Diese Laschen 20, 21 sind gegenüber dem ebenen Mittelteil 19 bogenförmig vorgespannt (Figur 6). Mittels der Klammerteile 22 ist die Rastfeder 18 am Fußteil 15 festgeklemmt. Bei eingeschobenem Fassungsteil 4, 5 liegen die bogenförmigen Laschen 20, 21 in den dachförmig abgewinkelten Randteilen 12 des Trägerprofils 3. Die Ausgestaltung der Laschen 20, 21 und entsprechende Anschläge an den jeweiligen Enden des Trägerprofils 3 ergeben zwei Raststufen für die Fassungsteile 4, 5. Die Anschläge sind durch Verschränkungen 23 an den Enden der Randteile 12 gebildet (insbesondere Figuren 4 und 7). Während die Laschen 20 zum Herausziehen der Fassungsteile 4, 5 nach Überwindung eines gewissen anfänglichen Widerstandes über die Verschränkungen 23 hinweggleiten können, ist für die Laschen 21 durch die Verschränkungen 23 eine - ohne Werkzeug - unüberwindliche Sperre vorgegeben, die bewirkt, daß die vom Trägerprofil 3 seitlich abgezogenen Fassungsteile 4, 5 am Trägerprofil 3 befestigt bleiben. Dies dient insbesondere der mechanischen Sicherung der Kabelanschlüsse in den Fassungsteilen 4, 5 und schließt ein Berühren elektrischer Kontakte beim Lampenwechsel aus. Der eingeschobene Zustand der Fassungsteile 4, 5 wird durch das Zusammenwirken der Laschen 20 mit den Verschränkungen 23 gesichert. Jeweils unterhalb der Laschen 20, 21 weist das Fußteil 15 Ausnehmungen 24 auf (Figur 2), die den für die Federung der Laschen 20, 21 notwendigen Raum abgeben.

In Figur 8 ist der Innenaufbau des Fassungsteiles 4 wiedergegeben (das Fassungsteil 5 ist - was die Kontaktierungsteile betrifft - analog aufgebaut). Die Kappe 14 weist eine Zwischenwand 25 auf, wodurch ein hinterer Kappenteil 26 gebildet ist; in diesem ist - bei eingesetzter Lampe - die Kontaktierung der Sockelstifte vorgenommen. Der hintere Kappenteil 26 und das hohlförmig ausgebildete Fußteil 15 bilden einen zusammenhängenden Raum. Die Zwischenwand 25 ist mit Bohrungen 27 versehen, durch die die Lampensockelstifte hindurchgeführt werden. Hinter den Bohrungen 27 sind Kontaktbleche 28 eingesetzt, mittels derer die Kontaktierung der Sockelstifte erfolgt (nicht dargestellt). Den Aufbau eines Kontaktbleches geben die Figuren 9 und 10 wieder. Die Kontaktbleche 28 bestehen jeweils aus einem Kontaktteil 29 und den Klemmfahnen 30. Während in Figur 9 das Stanzstück gezeigt ist, ist in Figur 10 das geformte Kontaktblech 28 dargestellt. Das im wesentlichen ebene Kontaktteil 29 weist - etwa mittig angeordnet - eine leichte Verwindung 31 auf, an der der Sockelstift jeweils vorbeigeführt ist und mit einer gewissen Federkraft kontaktiert wird. Die Kontaktbleche 28 sind jeweils gegenüber den Achsen der Bohrungen 27 geringfügig versetzt angebracht, wobei die im wesentlichen ebenen Kontaktteile 29 parallel zu den eingeführten Sockelstiften verlaufen. Die Kontaktbleche 28 sind in Führungen 32 des hinteren Kappenteiles 26 eingeschoben. Mittels der Klemmfahnen 30 sind die Stromzuführungslitzen 33 festgeklemmt.

Die im hohlförmigen Trägerprofil 3 verlaufenden Stromleitungskabel sind über die hohlen Fußteile 15 in die hinteren Kappenteile 26 der Fassungsteile 4, 5 geführt. Am Fassungsteil 5 ist das Netzkabel 34 eingeführt - vorteilhaft axial bezüglich des Trägerprofils 3. Das Fassungsteil 4 weist dagegen einen Ein/Aus-Schalter 35 auf (insbesondere Figuren 2 und 8), der ebenfalls bezüglich des Trägerprofils 3 axial an_{d}eordnet ist.

Um das Lampen-Set nicht nur wie üblich über das Bodenteil des Trägerprofils an einer Befestigungsfläche anzubringen, weisen die Fußteile 15 - sowie die Klammerteile 22 - der Fassungen 4, 5 parallel zum Bodenteil 11 verlaufende Durchführungen 35 auf; diese dienen zur Aufnahme von Befestigungsschrauben oder dergleichen (Figuren 2 und 8). Somit läßt sich das Lampen-Set auch mit einer der Seitenflächen 10 des Trägerprofils 3 an der Befestigungsfläche anliegend montieren. Das Bodenteil 11 des Trägerprofils 3 ist zusätzlich mit den üblichen Befestigungsmitteln für eine Wandmontage versehen.

## Patentansprüche

1. Leuchtstofflampen-Set, bestehend aus einer stabförmigen Leuchtstofflampe (2) und einem langgestreckten, rinnenförmigen Trägerprofil (3), das eine Breite (b) hat - bestimmt durch den lichten Abstand der Seitenwände (10) des Trägerprofils (3) voneinander - die nur wenig größer ist als der Durchmesser (d) des Entladungsgefäßes (9), wobei die Leuchtstofflampe (2) über dem Trägerprofil (3) parallel zu diesem und ohne Berührung mit diesem angeordnet und in Fassungsteilen (4, 5) kontaktierend gehaltert ist, die mittels an ihnen angeordneter Fußteile (15) jeweils an den stirnseitigen Enden des Trägerprofils (3) axial einschiebbar sind, und wobei im Hohlraum des Trägerprofils (3) eine Vorschaltdrossel (6), ein Starterelement (8) sowie Stromzuführungsleitungen enthalten sind, dadurch gekennzeichnet, daß die offene Seite des Trägerprofils (3) dem Entladungsgefäß (9) der Leuchtstofflampe (2) zugewandt ist und die Seitenwände (10) des Trägerprofils (3) so weit hochgezogen sind, daß das Entladungsgefäß (9) geringfügig im Trägerprofil (3) eingebettet ist, wobei der unterhalb des Entladungsgefäßes (9) befindliche Hohlraum des Trägerprofils (3) - begrenzt durch das Bodenteil (11) - eine Höhe (h) aufweist, die kleiner ist als der Durchmesser (d) des Entladungsgefäßes (9), und daß die Fassungsteile (4, 5) an den stirnseitigen Enden des Trägerprofils (3) aus ihrer normalen Betriebsstellung axial so weit nach außen in eine gerastete Stellung verschiebbar ausgebildet sind, daß die Leuchtstofflampe (2) ohne weitere Maßnahmen aus den Fassungsteilen (4, 5) herausnehmbar ist.

2. Leuchtstofflampen-Set nach Anspruch 1, dadurch gekennzeichnet, daß die lichte Höhe (h) zwischen dem Bodenteil (11) des Trägerprofils (3) und der Unterseite des Entladungsgefäßes (9) etwa 2/3 des Durchmessers (d) des Entladungsgefäßes (9) beträgt.

3. Leuchtstofflampen-Set nach Anspruch 1 oder 2, dadurch gekennzeichnet, daß das Trägerprofil (3) ein ebenes Bodenteil (11) aufweist mit rechtwinklig angesetzten Seitenwänden (10), deren am Entladungsgefäß (9) entlangführende Randteile(12) dachförmig nach innen abgewinkelt sind.

4. Leuchtstofflampen-Set nach einem des Ansprüche 1 bis 3, dadurch gekennzeichnet, daß die Fassungsteile (4, 5) an den stirnseitigen Enden des Trägerprofils (3) jeweils eine das Lampenende aufnehmende Kappe (14) aufweisen, die den Lampensocket (13) im eingeschobenen Zustand vollständig umschließt.

5. Leuchtstofflampen-Set nach einem der Ansprüche 1 bis 4, dadurch gekennzeichnet, daß das an den Fassungsteilen (4, 5) angesetzte Fußteil (15) als flacher, langgestreckter Quader ausgebildet ist.

6. Leuchtstofflampen-Set nach Anspruch 5, dadurch gekennzeichnet, daß am Fußteil (15) eine Rastfeder (18) angebracht ist, mittels der das jeweilige Fassungsteil (4, 5) im eingeschobenen und im ausgezogenen Zustand am Trägerprofil (3) fixiert ist.

7. Leuchtstofflampen-Set nach Anspruch 3 und 6, dadurch gekennzeichnet, daß die Rastfeder (18) aus einem Stanzstück besteht, dessen ebenes Mittelteil (19), das horizontal auf dem quaderförmigen Fußteil (15) aufliegt, in etwa rechteckförmig ist, und an dem jeweils an den Längsseiten zwei hintereinanderliegende Laschen (20, 21) angebracht sind, die gegenüber dem ebenen Mittelteil (19) bogenförmig vorgespannt sind, und daß diese bogenförmigen Laschen (20, 21) der Rastfeder (18) bei eingeführtem Fußteil (15) in den dachförmig abgewinkelten Randteilen (12) des Trägerprofils (3) liegen, wobei letztere an den jeweiligen Enden Anschläge für die Laschen (20, 21) aufweisen.

8. Leuchtstofflampen-Set nach Anspruch 7, dadurch gekennzeichnet, daß die Anschläge durch Verschränkungen (23) am Ende der Randteile (12) gebildet sind.

9. Leuchtstofflampen-Set nach Anspruch 4 und 5, dadurch gekennzeichnet, daß die Fassungsteile (4, 5) mit angesetztem Fußteil (15) jeweils aus zwei Schalenhälften (16, 17) bestehen, die beiderseits der Längs-Mittelebene des Leuchtstofflampen-Sets liegen und die über Schnappverbindungsteile zusammengefügt sind.

10. Leuchtstofflampen-Set nach Anspruch 9, dadurch gekennzeichnet, daß die Kappen (14) der Fassungsteile (4, 5) eine Zwischenwand (25) aufweisen, die zur Lampenachse senkrecht verläuft und mit Bohrungen (27) versehen ist, die nur geringfügig größer sind als die durch sie hindurchgeführten, axial gerichteten Sockelstifte, wobei durch die Zwischenwand (25) ein vom Lampenende entfernter hinterer Kappenteil (26), in dem die Kontaktierung der Sockelstifte vorgenommen ist, und ein den Lampensockel (13) aufnehmender vorderer Kappenteil gebildet ist.

11. Leuchtstofflampen-Set nach Anspruch 10, dadurch gekennzeichnet, daß der hintere Kappenteil (26) und der hohlförmig ausgebildete Fußteil (15) der Fassungsteile (4, 5) einen zusammenhängenden Raum bilden.

12. Leuchtstofflampen-Set nach Anspruch 10 oder 11, dadurch gekennzeichnet, daß im hinteren Kappenteil (26) jeweils hinter den Bohrungen (27) für die Aufnahme der Sockelstifte Kontaktbleche (28) eingesetzt sind, die neben Klemmfahnen (30) zur Fixierung des Stromzuführungskabels (33) ein im wesentlichen ebenes Kontaktteil (29) aufweisen, das, gegenüber der Bohrungsachse leicht versetzt, zum jeweils eingeführten Sockelstift parallel verläuft und seitlich am Sockelstift kontaktierend anliegt.

13. Leuchtstofflampen-Set nach Anspruch 12, dadurch gekennzeichnet, daß die sonst ebenen Kontaktteile (29) für die Kontaktierung der Sockelstifte in Höhe der jeweiligen Bohrung (27) eine Verwindung (31) aufweisen.

14. Leuchtstofflampen-Set nach einem der Ansprüche 1 bis 13, dadurch gekennzeichnet, daß an dem einen Fassungsteil (5) ein Stromzuleitungskabel (34) axial - bezüglich des Trägerprofils (3) - eingeführt ist und das zweite Fassungsteil (4) einen aus dem Fassungsgehäuse hervorstehenden, bezüglich des Trägerprofils (3) axial angeordneten Ein/Aus-Schalter (35) aufweist.

## Revendications

1. Ensemble de tube fluorescent constitué par un tube fluorescent (2) du type bâton et par un profil support allongé (3) en forme de gouttière d'une largeur (b), déterminée par la distance interne des parois latérales (10) du profil support (3) l'une par rapport à l'autre, et qui n'est qu'un peu plus grande que le diamètre (d) du récipient de décharge (9), le tube fluorescent (2) étant disposé au-dessus du profil support (3) parallèlement à celui-ci et sans contact avec celui-ci et étant maintenu en contact avec des pièces de monture (4, 5) qui peuvent être emboîtées axialement sur les extrémités terminales respectives du profil support (3) au moyen de pièces de base (15) disposées sur elles; et un ballast inductif (6), un élément d'amorçage (8), ainsi que les conducteurs d'alimentation en courant étant contenus dans l'espace creux du profil support (3); ensemble caractérisé en ce que le côté ouvert du profil support (3) est tourné vers le récipient de décharge (9) du tube fluorescent (2) et que les parois latérales (10) du profil support (3) sont relevées suffisamment pour que le récipient de décharge (9) soit enfoncé légèrement dans le profil support (3); l'espace creux du profil support (3), se trouvant en dessous récipient de décharge (9) et limité par la partie de fond (11), ayant une hauteur (h) qui est plus faible que le diamètre (d) du récipient de décharge (9); et en ce que les pièces de monture (4, 5) des extrémités terminales du profil support (3) sont conformées de manière à pouvoir se déplacer depuis leur position normale de fonctionnement axialement suffisamment vers l'extérieur, jusque dans une position arrêtée, pour que le tube fluorescent (2) puisse être retiré sans autre opération hors des pièces de monture (4, 5).

2. Ensemble de tube fluorescent selon la revendication 1, caractérisé en ce que la hauteur interne (h) entre la partie de fond (11) du profil support (3) et le côté inférieur du récipient de décharge (9) a une valeur égale à environ les deux tiers du diamètre (d) du récipient de décharge (9).

3. Ensemble de tube fluorescent selon la revendication 1 ou 2, caractérisé en ce que le profil support (3) présente une partie de fond plane (11) ayant des parois latérales (10) placées à angle droit et dont les parties de bord (12) s'étendant longitudinalement par rapport au récipient de décharge (9) sont repliées vers l'intérieur en forme de toit.

4. Ensemble de tube fluorescent selon l'une des revendications 1 à 3, caractérisé en ce que les pièces de monture (4, 5) se trouvant sur les extrémités terminales du profil support (3) présentent respectivement un capuchon (14) recevant l'extrémité du tube et qui entoure complètement à l'état d'emboîtement le socle de lampe (13).

5. Ensemble de tube fluorescent selon l'une des revendications 1 à 4, caractérisé en ce que la partie de base (15) annexée aux pièces de monture (4, 5) est un parallélépipède allongé plat.

6. Ensemble de tube fluorescent selon la revendication 5, caractérisé en ce que sur la partie de base (15) on dispose un ressort d'arrêt (18) au moyen duquel est fixée la pièce de monture respective (4, 5) sur le profil support (3) dans la position d'encastrement et de démontage.

7. Ensemble de tube fluorescent selon les revendications 3 et 6, caractérisé en ce que le ressort d'arrêt (18) est constitué par une pièce découpée, dont le centre plan (19) qui repose horizontalement sur la partie de base (15) parallélépipédique est à près rectangulaire, et où sont disposées respectivement, sur les côtés longitudinaux, deux languettes se trouvant l'une derrière l'autre (20, 21) qui sont tendues préliminairement de façon arquée par rapport à la partie centrale plane (19), et en ce que ces languettes arquées (20, 21) du ressort d'arrêt (18) se trouvent, lorsque la partie de base (15) est introduite, dans les pièces de bord (12) recourbées en forme de toit du profil support (3), ces dernières présentant sur les extrémités respectives des butées pour les languettes (20, 21).

8. Ensemble de tube fluorescent selon la revendication 7, caractérisé en ce que les butées sont formées par des croisements (23) à l'extrémité des pièces de bord (12).

9. Ensemble de tube fluorescent selon les revendications 4 et 5, caractérisé en ce que les pièces de monture (4, 5) avec la partie de base annexe (15) sont constituées respectivement par deux moitiés de coquille (16, 17) qui se trouvent des deux côtés du plan central longitudinal de l'ensemble de tube fluorescent et qui sont rassemblées par des pièces de liaison par emboîtage.

10. Ensemble de tube fluorescent selon la revendication 9, caractérisé en ce que les capuchons (14) des pièces de monture (4, 5) présentent une paroi intermédiaire (25) qui s'étend perpendiculairement à l'axe de la lampe et qui comporte des perforations (27) qui sont seulement légèrement plus grandes que les broches de socle dirigées axialement qui les traversent, de telle manière que par la paroi intermédiaire (25) on forme une partie de capuchon arrière (26) éloignée de l'extrémité du tube et dans laquelle a lieu la mise en contact des broches de socle, et une partie de capuchon avant recevant le socle de tube (13).

11. Ensemble de tube fluorescent selon la revendication 10, caractérisé en ce que la partie de capuchon arrière (26) et la pièce de base réalisée en forme de creux (15) des pièces de monture (4, 5) constituent un espace connexe.

12. Ensemble de tube fluorescent selon la revendication 10 ou 11, caractérisé en ce que dans la partie du capuchon arrière (26) sont introduites respectivement, derrière les perforations (27) de réception des broches de socle, des lames de contact (28) qui présentent, en plus de languettes de serrage (30) pour la fixation du câble d'alimentation en courant (33), une partie de contact (29) essentiellement plane qui s'étend parallèlement à la broche de socle respective introduite, en décalage léger par rapport à l'axe de perforation, et repose latéralement en contact avec la broche de socle.

13. Ensemble de tube fluorescent selon la revendication 12, caractérisé en ce que les pièces de contact (29) par ailleurs planes, pour entrer en contact avec les broches de socle, présentent, à la hauteur de la perforation respective (27) un vrillage (31 ).

14. Ensemble de tube fluorescent selon l'une des revendications 1 à 13, caractérisé en ce que sur l'une des parties de monture (5) est introduit un câble d'alimentation en courant (34) de manière axiale par rapport au profil support (3) et en ce que la seconde pièce de monture (4) présente un commutateur de mise en circuit et de mise hors circuit (35) dépassant de l'enveloppe de monture et disposé axialement par rapport au profil support (3).

## Claims

1. A fluorescent lamp assembly comprising a linear fluorescent lamp (2) and an elongate, trough-shaped carrier profile (3) having a width (b) which is determined by the inside spacing of the side walls (10) of the carrier profile (3) and is only slightly greater than the diameter (d) of the discharge tube (9), with the fluorescent lamp (2) being disposed above the carrier profile (3) so as to be parallel and not in contact with it, and with the lamp being supported in contacting manner in socket members (4, 5) which may be slipped axially into the respective front ends of the carrier profile (3) by means of base pieces (15) disposed thereon, and with a ballasting choke (6), a starter element (8) and current supply cords being contained in the cavity of the carrier profile (3), wherein the open side of the carrier profile (3) faces the discharge tube (9) of the fluorescent lamp (2), the side walls (10) of the carrier profile (3) are of sufficient height so that the discharge tube (9) is slightly embedded in the carrier profile (3), the cavity of the carrier profile (3) below the discharge tube (9) which is limited by the bottom member (11) has a height (h) which is smaller than the diameter (d) of the discharge tube (9), and the socket members (4, 5) at the front ends of the carrier profile (3) are so designed that they may be moved apart sufficiently in axial direction out of their normal operating position to a stop location such that the fluorescent lamp (2) may be removed from the socket members (4, 5) without any other measures being required for this purpose.

2. A fluorescent lamp assembly as claimed in claim 1, wherein the clear height (h) between the bottom member (11) of the carrier profile (3) and the underside of the discharge tube (9) is about 2/3 of the diameter (d) of the discharge tube (9).

3. A fluorescent lamp assembly as claimed in claim 1 or 2, wherein the carrier profile (3) comprises a plane bottom member (11) with side walls (10) extending therefrom at a right angle and having rim portions (12) which extend along the discharge tube (9) and are bent towards the interior in the form of a roof.

4. A fluorescent lamp assembly as claimed in one of the claims 1 to 3, wherein the socket members (4, 5) at the front ends of the carrier profile (3) each have a cap (14) which receives the lamp end and surrounds the lamp base (13) completely after it has been inserted therein.

5. A fluorescent lamp assembly as claimed in one of the claims 1 to 4, wherein the base piece (15) disposed on the socket members (4, 5) is formed as a flat, elongate parallelepiped.

6. A fluorescent lamp assembly as claimed in claim 5, wherein on the base piece (15) there is disposed a stop spring (18) by which the respective socket member (4, 5) is fixed to the carrier profile (3) when it has been slipped into it or when it has been moved toward the exterior.

7. A fluorescent lamp assembly as claimed in claim 3 and 6, wherein the stop spring (18) consists of a stamped metal part whose plane middle portion (19), which rests horizontally on the parallelepipedal base piece (15), is generally rectangular and which is provided on the longitudinal sides thereof with two flaps (20, 21) located one behind the other which, in contrast to the plane middle portion (19), have an arcuate initial stress and wherein these arcuate flaps (20, 21) of the stop spring (18) lie within the roof-shaped rim portions (12) of the carrier profile (3) when the base piece (15) has been inserted, the rim portions comprising stops for the flaps (20, 21) at the respective ends thereof.

8. A fluorescent lamp assembly as claimed in claim 7, wherein the stops are formed by crossings (23) at the end of the rim portions (12).

9. A fluorescent lamp assembly as claimed in claims 4 and 5, wherein the socket members (4,

5) with the base piece (15) disposed thereon each consist of two bowl halves (16, 17) which lie on both sides of the longitudinal central plane of the fluorescent lamp assembly and are joined by snap connection members.

10. A fluorescent lamp assembly as claimed in claim 9, wherein the caps (14) of the socket members (4, 5) comprise a partition (25) which extends at a right angle with the lamp axis and is provided with bores (27) which are only slightly larger than the axial base pins which are passed through them, with the partition (25) providing a rear cap portion (26) which is remote from the lamp end and in which the contacting of the base pins is effected and a front cap portion which receives the lamp base (13).

11. A fluorescent lamp assembly as claimed in claim 10, wherein the rear cap portion (26) and the hollow base piece (15) of the socket members (4, 5) form a continuous space.

12. A fluorescent lamp assembly as claimed in claim 10 or 11, wherein contact sheets (28) are inserted in the rear cap portion (26) in each case behind the bores (27) for the reception of the base pins, the contact sheets comprising, in addition to clamping flaps (30) for fixing the current supply cord (33), a substantially plane contact member (29) which is slightly offset relative to the axis of the bore and extends parallel with the respective inserted base pin and laterally abuts the base pin in contacting manner.

13. A fluorescent lamp assembly as claimed in claim 12, wherein the otherwise plane contact members (29) for the contacting of the base pins comprise a bending (31) at the height of the respective bore (27).

14. A fluorescent lamp assembly as claimed in one of the claims 1 to 13, wherein a current supply cord (34) is inserted at the one socket member (5) in axial direction relative to the carrier profile (3) and the second socket member (4) comprises an on-off switch (35) projecting from the socket housing and arranged axially relative to the carrier profile (3).
